# EUROPÄISCHE PATENTSCHRIFT

(11) **EP 0 294 510 B1**
(45) Veröffentlichungstag und Bekanntmachung des Hinweises auf die Patenterteilung: **18.12.1991**
(21) Anmeldenummer: 87111241.3
(22) Anmeldetag: 04.08.1987
(51) Int. Cl.: A47C 19/00, A47C 31/12

(54) **Bett für Schnarcher**
Bed for snorers
Lit pour ronfleurs

(30) Priorität: 09.06.1987 DE 3719212; 15.07.1987 DE 3723306
(43) Veröffentlichungstag der Anmeldung: 14.12.1988
(73) Patentinhaber: Fuchs, Sieglinda, D-82319 Starnberg (DE); Mumenthaler, Friedrich W., CH-9010 St. Gallen (CH)
(72) Erfinder: Fuchs, Sieglinda, W-8134 Pöcking (DE)
(74) Vertreter: Langmaack, Jürgen, Dipl.-Ing.

(56) Entgegenhaltungen:
- WO-A-86/03663
- DE-A- 2 408 784
- DE-C- 560 715

## Beschreibung

### Beschreibung:

Die Erfindung betrifft ein Bett zum Beeinflussen des Schnarchens entsprechend dem Oberbegriff des Anspruchs 1

Es ist in der Vergangenheit in vielfältiger Weise versucht worden, das Schnarchen schlafender Menschen von vorne herein zu verhindern, beispielsweise durch das Einnähen von Gegenständen wie Tennisbällen oder dgl. in den Rückenteil des Schlafanzuges. Hierdurch soll erreicht werden, daß der Schlafende von vorne herein die Rückenlage meidet. Da nun ein normaler Mensch in einer Nacht seine Lage und/oder Körperhaltung im Bett etwa 50 bis 70 mal ändert und bei diesen Lageänderungen mehrfach auch die Rückenlage einnimmt, ist ein entspanntes und ungestörtes Schlafen mit derartigen Hilfsmitteln nicht möglich.

Aus der US-PS 3 089 130 ist eine Einrichtung an einem Bett bekannt, bei der der Kopf des Schläfers auf einer schwenkbaren und mit einem Stoßantrieb versehenen Kopfstütze gelagert ist. Schnarchgeräusche werden über ein Mikrofon aufgenommen und über ein Steuersignal einer Steuereinrichtung zugeleitet, die dann den Stoßantriebaktiviert. Durch den Stoßantrieb wird der Kopf des Schläfers auf- und abgeschüttelt, so daß dieser aufwacht und das Schnarchen einstellt. Eine derartige Einrichtung beendet zwar das Schnarchen sehr wirksam, ist jedoch in hohem Maße ungesund, da der Schlaf des Schnarchers immer wieder unterbrochen wird.

Aus der DE-AS 11 51 347 ist eine ähnliche Einrichtung vorbekannt, bei der jedoch der auf einer horizontal bewegbaren Unterlage ruhende Kopf des Schläfers über eine Antriebseinrichtung hin- und herbewegt wird, wobei die Einschaltung der Antriebseinrichtung wiederum über ein Mikrofon ausgelöst wird. Bei dieser Einrichtung wird über ein hin- und herbewegbares horizontales Förderband bzw. eine horizontal hin- und herschiebbares Platte ausschließlich der Kopf ohne Rücksicht auf die übrige Körperhaltung zur Seite gebogen, so daß infolge der nicht begrenzten Kraftwirkung Schädigungen des Halswirbels zu berfürchten sind. Die gerade für die Schlafhaltung unnatürliche, durch die Vorrichtung erzwungene Seitenneigung des Kopfes muß zwangsläufig zu einer Schlafunterbrechung führen, so daß auch hier neben der Gefahr von Beschädigungen des Halswirbelsystems ebenfalls ein ungestörter Schlaf nicht gewährleistet ist.

Aus der DE-AS 11 98 005 ist ein Gerät zur Schnarchverhinderung bekannt, das aus einem gepolsterten Brett etwa von der Länge des Oberkörpers besteht und das in seiner Längsachse klappbar ausgebildet und mit einer Feststelleinrichtung versehen ist, die den hochklappbaren Teil unter einem Winkel zwischen 60° und 90° zu fixieren vermag. Das Gerät wird auf die Bettstelle gelegt, wobei ein Arm und ein Bein des Schlafenden mittels Schlaufen an dem Gerät festgelegt werden, so daß der Schlafende bei hochgeklapptem Teil ohne Unterstützung des Kopfes durch das Gerät zwangsweise in der Seitenlage gehalten wird. Abgesehen von der nicht nachgiebigen Körperunterstützung ist ein entspanntes Schlafen mit einem derartigen Gerät nicht möglich, da der Schlafende auf eine Seitenlage fixiert ist und sich nicht umzudrehen vermag. Durch die Armschlaufe ist noch nicht einmal ein freier Bewegungsablauf in der Seitenlage, beispielsweise eine Unterstützung des Kopfes durch einen Arm in natürlicher Weise möglich. Ein weiterer Nachteil des vorbekannten Gerätes besteht darin, daß durch die um den Oberschenkel und um die Schulter angebrachten Schlaufen die Blutzirkulation beeinträchtigt werden kann.

Aus der WO 86/03663 ist eine in Längsrichtung dreigeteilte Matratze bekannt, deren Mittelteil auf einem Wippbrett federnd abgestützt ist. Die Rückenlage kann hierbei nur dann eingenommen werden, wenn der Schläfer auf dem Mittelstreifen genau über der Kipprolle liegt. Bei jeder Verlagerung des Körpers mit geringem seitlichen Abstand zur Kippunterstützung kippt das Wippbrett zur Seite ab, so daß das Mittelteil und das anschließende, ebenfalls federnd abgestützte Seitenteil eine um Querschnitt V-förmige Ausrichtung einnehmen. Liegt nun der Schläfer in der Rückenlage etwa auf der Nahtstelle zwischen Mittelteil und Seitenteil der Matratze, dann sind diese beiden aneinandergrenzenden Teile in etwa V-förmig eingeknickt, so daß die Matratze insgesamt die Wirkung der berüchtigten "Kuhle" einer alten durchgelegenen Matratze aufweist. Liegt ein Schnarcher erst einmal in Rückenlage auf dem V-förmig eingeknickten Grenzbereich zwischen Mittel-und Seitenteil, dann hat er keinerlei Möglichkeit mehr, sich in die das Schnarchen beendenden Seitenlage zu drehen oder durch einen Partner drehen zu lassen, da wegen der Wirkung des Wippbrettes der Körper immer "bergauf" bewegt werden muß. Der gleiche Nachteil haftet der aus der DE-PS 560 715 bekannt gewordenen Bettkonstruktion an, die eine V-förmig einknickbare Matratzenunterstützung aufweist.

Aus US-PS 3 013 281, DE-GM 18 37 239, DE-OS 26 36 746 sowie DE-OS 24 08 784 sind Krankenhausbetten bekannt, die eine im wesentlichen trogförmige Liegefläche aufweisen und bei denen die Matratze bzw. die Matratzenunterstützung um die Längsachse verschwenkbar ist. Derartige Betten dienen in erster Linie zur Unterstützung des Pflegepersonals beim Umbetten, sollen aber auch die Belastung einzelner Körperpartien variieren, wobei durch den Schwenkvorgang der Körper des Patienten aus medizinischen Gründen, beispielsweise bei Frakturen oder dgl. seine Lage relativ zur Liegefläche nicht verändern darf. In gegebenen Fällen soll bei bettlägerigen Personen durch Schaukelbewegungen der Liegefläche eine Unterstützung des Kreislaufs bewirkt werden (DE-GM 18 37 239 und DE-OS 24 08 784). Keines dieser vorbekannten Betten ist für die Verwendung im häuslichen Bereich geeignet, da es sich praktisch um sogenannte Trogbetten handelt, die die liegende Persin in einer vorgegebenen Lage fixieren sollen, wahrend es gerade ein wesentlicher Gesichtspunkt eines Bettes für normale Wohnzwecke ist, daß hier bei der Benutzung eine uneingeschränkte Bewegungsmöglichkeit durch eine praktisch ebenflächige Liegefläche gegeben ist, die auch für den Schläfer vorhanden sein muß, damit dieser auch während des Schlafs ungehindert eine andere Liegehaltung einnehmen kann, beispielsweise von einer Seitenlage über die Rückenlage in die andere Seitenlagen sich umwenden kann.

Zusammenfassend ergibt sich, daß die speziell zur Verhinderung des Schnarchens bisher entwickelten Einrichtungen für den täglichen Gebrauch ungeeignet sind. Soweit Betten bekannt sind, die zumindest mit Teilen der Matratze bzw. der Matratzenunterstützung um eine Längsachse schwenkbar ausgebildet sind, sind diese für die Bedürfnisse des Krankenhauses oder der Pflege bettlägeriger Personen konzipiert und so ausgebildet, daß die Verwendung als normales Bett für häusliche Bedürfnisse nicht gegeben ist und darüber hinaus die ungehinderte Bewegung eines Schläfers in erheblichem Maße beeinträchtigt wird.

Der Erfindung liegt die Aufgabe zugrunde, ein Bett der eingangs bezeichneten Art zu schaffen, das ohne oder nur bei geringster Behinderung der Bewegungsfreiheit des Schlafenden ein Schnarchen verhindert bzw. kurzfristig nach dem Einsetzen des Schnarchens beendet. Die Form muß hierbei so gestaltet sein, daß die Einrichtung im Wohnbereich eingesetzt werden kann und allen Wohnbedürfnissen gerecht wird.

Die Erfindung wird mit den im Anspruch 1 angegebenen Mitteln gelöst. Die Erfindung liegt in der Erkenntnis, daß zum Verhindern bzw. Beenden des Schnarchens der Körper des Schnarchenden über die Schräglage der Matratze im natürlichen Bewegungsablauf in Seitenlage verbracht wird, wobei vorteilhaft die Eigenbewegungen des Schnarchers beim Schlafen dazu ausgenutzt werden können, diesen zwanglos in eine Seitenlage zu bringen. Der besondere Vorteil besteht vor allem darin, daß der Schläfer das Bett ohne jede Behinderung in seiner Bewegungsfreiheit wie ein normales Bett benutzen und nach Belieben die Rückenlage und jede Seitenlage einnehmen kann, wenn er nicht schnarcht. In der überwiegenden Zahl der Fälle beginnen nämlich zum Schnarchen neigende Menschen erst beim Einsetzen des Tiefschlafs zu schnarchen und nur dann, wenn sie sich in der Rückenlage befinden. Bei im gleichen Raum schlafenden und durch das Schnarchgeräusch gestörten Personen kann nun über den Schwenkantrieb der Schwenkvorgang ausgelöst werden, was auch im Halbschlaf geschehen kann, so daß nunmehr ein entsprechend ausgebildeter Teil der Matratzenunterstützung und /oder der Matratze mit samt dem Schläfer in eine vorgegebene Schrägstellung verschwenkt wird. Zumindest der gesamte Oberkörper einschließlich des Kopfes sollte hierbei der Schrägstellung ausgesetzt werden, um zwangsweise Verdrehungen im Wirbelsäulenund/oder Halswirbelbereich zu vermeiden. Die Schrägstellung über die gesamte Matratzenlänge ist jedoch zu bevorzugen. Es hat sich hierbei überraschend gezeigt, daß schon bei einer verhältnismäßig geringen Schräglage der Liegefläche ein in der Rückenlage auf der nunmehr schrägen Liegefläche liegender Schläfer sich innerhalb kurzer

Zeit von selbst in die Seitenlage rollt, ohne hierbei aufzuwachen, so daß das Schnarchen dann von selbst aufhört. Vorteilhaft ist hierbei insbesondere, daß ein derart ausgebildetes Bett als normales Möbelstück, auch als Teil eines Doppel- bzw. Ehebettes ausgebildet und benutzt werden kann.

Es ist grundsätzlich möglich, den Schwenkvorgang über einen von Hand betätigbaren Schwenkantrieb einzuleiten. Dies setzt jedoch bei der im gleichen Raum schlafenden und durch die Schnarchgeräusche gestörten Person eine aktive Tätigkeit voraus, die nicht im Halbschlaf ausgeführt werden kann. Bei einem Antriebsmotor, beispielsweise inform eines Elektromotors, braucht jedoch lediglich ein Schalter betätigt zu werden, was erfahrungsgemäß auch im Halbschlaf, wie beispielsweise das Abschalten eines Weckers geschehen kann, so daß die betätigende Person leicht weiterschlafen kann.

Die Anordnung eines Schallsensors daß die Ansteuerung des Schwenkantriebes automatisch beim Erfassen von Schnarchgeräuschen erfolgt, so daß hier in der überwiegenden Zahl der Fälle der Schnarcher bereits die Seitenlage eingenommen hat, bevor eine im gleichen Raum schlafende Person durch die Schnarchgeräusche aufgeweckt wird.

Die Ansteuerung über die Zeitschaltuhr, die so ausgebildet ist, daß nach dem Verschwenken des entsprechenden Teils der Matratze bzw. der Matratzenunterstützung die Schwenklage über einen frei nach der Erfahrung vorgegebenen Zeitraum eingehalten wird und dann anschließend automatisch wieder die durchgehende horizontale Lage hergestellt wird, gewährleistet, daß der nunmehr auf der Seite liegende Schläfer sich wieder ungezwungen frei bewegen kann.

Eine vorteilhafte Ausgestaltung der Erfindung ist in Anspruch 2 angegeben. Diese Ausgestaltung hat den Vorteil, daß der durch das Verschwenken des entsprechenden Teils der Matratze bzw. der Matratzenunterstützung bewirkte "Rollvorgang" durch den randseitig angrenzenden Teil der Matratze "aufgefangen" wird, so daß der Schläfer in der damit erreichten Seitenlage eine sichere Schlafposition erhält, wenn die Matratze bzw. Matratzenunterstützung über einen vorgebbaren Zeitraum in der Schräglage gehalten wird. Da das in der Regel in der Seitenlage angezogene Knie, die Hände und in der Regel auch der Kopf dann auf einer horizontal bzw. leicht aufwärts geneigten Teilfläche zur Auflage kommen, wird bei dem Schlafenden nicht der Eindruck erweckt, daß er aus dem Bett fallen könne.

Ausführungsbeispiele der Erfindung sind in den Zeichnungen dargestellt und werden im folgenden näher beschrieben. Es zeigen:
- Fig. 1: eine aus zwei Längshälften bestehende Matratze;
- Fig. 2: eine aus drei Längsdritteln bestehende Matratze;
- Fig. 3: eine V-förmig nach unten absinkende Matratze;
- Fig. 4: eine Matratze, bei der wahlweise eine der Längshälften nach unten abschwenkt;
- Fig. 5: eine Matratze, bei der wahlweise eine der Längshälfen nach unten absinkt und die andere Hälfte nach oben schwenkt.

Die Matratze eines Bettes besteht aus zwei oder drei Längsbereichen 1a, 1b, 1c, die um eine längs angeordnete etwa in der Matratzenoberseite liegende Achse 1 verdrehbar und damit nach oben verschwenkbar sind. In dem Ausführungsbeispiel nach Figur 1 kann wahlweise der Längsbereich 1a oder der Längsbereich 1b nach oben in die senkrechte Stellung geschwenkt werden, so daß hierdurch der Schlafende von der Rückenlage in eine Seitenlage gelangt.

Im Ausführungsbeispiel nach Figur 2 ist die Matratze in drei gleichgroße Längsbereiche 1a, 1b, 1c eingeteilt, von denen die beiden seitlichen Bereiche 1a, 1c nach oben schwenkbar sind. Unterhalb der Matratzenlängsbereiche befinden sich anhebbare Längsbereiche 3a, 3c der Unterstützungskonstruktion, insbesondere des Federrahmens oder des Lattenrosts. Diese Längsbereiche der Unterstützungskonstruktion sind um waagerechte Längsachsen 4 aneinander angelenkt, haben dieselbe Breite wie die Längsbereiche der Matratze und werden von Hand über ein Stangen- oder Hebelsystem oder über ein Getriebe motorisch angetrieben.

Das Schwenken nach oben von Hand, insbesondere durch ein Gestänge erfordert eine zweite Person. Bei einem motorischen Verschwenken ist es besonders vorteilhaft, wenn der Motor durch eine Fernsteuerung bedient wird. Alternativ oder zusätzlich kann ferner eine Zeitschaltuhr vorgesehen sein, die den Motor steuert, so daß unabhängig von einer zweiten Person die Längsbereiche kurzzeitig nach oben gestellt werden können. Hierbei kann ferner zusätzlich ein Mikrofon angeordnet werden, über das das Schnarchgeräusch aufgenommen wird und dessen Signale einer Steuereinrichtung zugeführt werden, die den Motor steuert. Hierdurch ist es erreichbar, daß sofort nach Auftreten des Schnarchgeräusches ein Längsbereich automatisch nach oben verschwenkt wird.

Besonders vorteilhaft ist es, wenn der oder die Längsbereiche so verschwenken, daß sie danach nicht oder nur wenig über den Bettenrand vorstehen. Hierzu werden folgende Ausführungen in den Fig. 3 bis 5 dargestellt:

Nach Fig. 3 sinkt die Längsachse 2 nach unten, so daß die seitlichen Längsränder der Längsbereiche 1a, 1c etwa in Höhe der Oberkante des Bettenrandes 5 bleiben.

Nach Fig. 4 wird ein Längsbereich 1c nach unten verschwenkt und der Schläfer wird vom gepolsterten Innenrand des Bettes gehalten.

Nach Fig. 5 wird ein Längsbereich 1d in etwa waagerecht abgesenkt und hierdurch wird der andere Längsbereich 1c nach oben verschwenkt, ohne daß der Rand des anderen Längsbereiches wesentlich über den Bettenrand vorsteht.

In allen o.g. Ausführungen führen die entsprechenden Längshälften der Unterstützungskonstruktion, insbesondere des Lattenrostes dieselben Bewegungen aus, wie die Längshälften der Matratze, um damit die Matratze bzw. deren Bereiche zu bewegen. Die Matratze braucht hierbei nicht aus einzelnen separaten Teilen zu bestehen, die aneinander beweglich verbunden sind, sondern sie kann auch einstückig sein, so daß die einzelnen Längsbereiche ihre Beweglichkeit gegenüber angrenzenden Bereichen aufgrund der Flexibilität der Gesamtmatratze besitzen.

## Patentansprüche

1. Bett für den häuslichen Bereich zum Beeinflussen des Schnarchens mit Matratzenunterstützung und Matratze, wobei die Matratze und/oder die Matratzenunterstützung zumindest mit einem Längsbereich um eine horizontale Längsachse schwenkbar ausgebildet ist, **dadurch gekennzeichnet,** daß ein Schwenkantrieb für die Ausführung der Schwenkbewegung mit einem ansteuerbaren Motor vorgesehen ist, der mit dem verschwenkbaren Längsbereich verbunden ist, daß ein Schallsensor zur Aufnahme von Schnarchgeräuschen in Verbindung mit einer Steuereinrichtung zur Ansteuerung des Schwenkantriebs vorgesehen ist und daß eine den Schwenkantrieb ansteuernde Zeitschaltuhr vorgesehen ist.

2. Bett nach Anspruch 1, dadurch gekennzeichnet, daß bei einem Verschwenken der der absinkenden Seite zugeordnete Randbereich der Matratze relativ zu der übrigen Matratzenfläche nach oben schwenkbar gelagert ist.

## Claims

1. A bed for household use to affect snoring, with a mattress support and mattress, the mattress and/or the mattress support being pivotable at least with one longitudinal region about a horizontal longitudinal axis, characterised in that a pivot drive for performing the pivoting movement with a motor which can be triggered is provided which is connected to the pivotable longitudinal region, that a noise sensor for registering snoring noises in conjunction with a control means for triggering the pivot drive is provided and that a time-switch clock is provided which triggers the pivot drive.

2. A bed according to Claim 1, characterised in that upon pivoting the edge region of the mattress which is associated with the side being lowered is mounted to be pivotable upwards relative to the rest of the mattress surface.

## Revendications

1. Lit destiné au domaine domestique pour influencer le ronflement, comportant un support de matelas et un matelas, le matelas et/ou le support de matelas comportant au moins une zone longitudinale pouvant pivoter autour d'un axe longitudinal horinzontal, **caractérisé** en ce qu'il est prévu, pour l'exécution du mouvement de pivotement, un entraînement de pivotement à moteur réglable qui est relié à la zone longitudinale pouvant pivoter, en ce qu'il est prévu un détecteur de bruit pour la réception des bruits de ronflement en liaison avec un dispositif de commande pour la mise en oeuvre de l'entraînement de pivotement et en ce qu'il est prévu une minuterie.

2. Lit selon la revendication 1, caractérisé en ce que, lors d'un pivotement, la zone de bord du matelas associée au côté qui a'abaisse est montée à pivotement vers le haut par rapport au reste de la surface de matelas.
